# EUROPÄISCHE PATENTSCHRIFT

(11) **EP 2 295 851 B1**
(45) Veröffentlichungstag und Bekanntmachung des Hinweises auf die Patenterteilung: **15.03.2017**
(21) Anmeldenummer: 10183921.5
(22) Anmeldetag: 02.04.2004
(51) Int. Cl.: F21V 5/00, F21V 11/02, F21Y 105/00

(54) **Lichtbeeinflussungselement**
Light influencing element
Elément influant sur la lumière

(30) Priorität: 03.04.2003 DE 10315268
(43) Veröffentlichungstag der Anmeldung: 16.03.2011
(62) Teilanmeldung aus: 04725352.1
(73) Patentinhaber: Zumtobel Lighting GmbH, 6850 Dornbirn (AT)
(72) Erfinder: Keller, Katharina, 88161 Lindau (DE)
(74) Vertreter: Thun, Clemens

(56) Entgegenhaltungen:
- EP-A2- 0 903 535
- DE-A1- 10 044 455
- US-A- 2 143 148
- US-A- 2 242 872
- US-A- 3 179 797
- US-A- 6 139 169
- US-A1- 2002 048 168

## Beschreibung

Die vorliegende Erfindung betrifft ein Lichtbeeinflussungselement zum Lenken des von einer Lichtquelle abgegebenen Lichts gemäß dem Oberbegriff der unabhängigen Ansprüche. Insbesondere betrifft die Erfindung ein sogenanntes Leuchtenraster.

Raster sind als optische Elemente für Leuchten bekannt und werden üblicherweise dazu verwendet, das von einer Lichtquelle abgegebene Licht auf einen vorgegebenen Winkelbereich zu konzentrieren bzw. zu beschränken. Hierdurch kann verhindert werden, dass Personen durch das von einer Leuchte abgegebene Licht geblendet werden. Ferner werden störende Reflexionen insbesondere an senkrecht stehenden Flächen - beispielsweise an Bildschirmen - vermieden. Derartige Raster kommen daher insbesondere in Räumen zum Einsatz, in denen sich Arbeitsplätze befinden.

Leuchtenraster der oben beschriebenen Art bestehen üblicherweise aus einer regelmäßigen Struktur von Rasterelementen mit verspiegelten Seitenwänden, die in Lichtabstrahlrichtung gesehen vor der Lichtquelle angeordnet sind. Für den gewünschten optischen Effekt der Konzentration der Lichtstrahlen auf einen vorgegebenen Bereich muss ein bestimmtes Verhältnis zwischen Abstand und Höhe der jeweiligen Rasterelemente eingehalten werden.

Ein typisches Raster der oben beschriebenen Art ist beispielsweise aus der US 6,139,169 bekannt. Wie in dieser Veröffentlichung dargestellt ist, weisen die Rasterelemente im Vergleich zu den Lichtquellen üblicherweise eine Höhe von mehreren Zentimetern, in der Regel etwa 5 cm auf, wobei der Abstand zwischen jeweils zwei Rasterelementen etwas größer bemessen ist. Hierdurch sind die Möglichkeiten, die Bauhöhe einer Leuchte zu reduzieren, begrenzt.

Aus der EP 0 903 535 A2, der US 2 143 148 A, der US 2 242 872 A und der US 2002/048168 A1 sind ebenfalls Raster- bzw. Lamellenanordnungen bekannt.

Der vorliegenden Erfindung liegt die Aufgabe zugrunde, ein neuartiges Lichtbeeinflussungselement zu schaffen, welches eine geringere Bauhöhe von Leuchten ermöglicht. Gleichzeitig sollen allerdings die optischen Eigenschaften eines typischen Leuchtenrasters beibehalten werden.

Die Aufgabe wird durch ein Lichtbeeinflussungselement zum Lenken des von einer Lichtquelle abgegebenen Lichts auf einen vorgegebenen Winkelbereich, welches die Merkmale des unabhängigen Anspruchs aufweist, gelöst. Wie ein typisches Leuchtenraster besteht das erfindungsgemäße Lichtbeeinflussungselement aus einer Vielzahl von rippenartigen Rasterelementen, die jeweils reflektierende Seitenwände aufweisen und in einer regelmäßigen Struktur angeordnet sind, wobei das Lichtbeeinflussungselement aus einer transparenten Bodenplatte besteht, an deren einen Flachseite die Rasterelemente angeordnet sind. Hierdurch wird ein neuartiges Lichtbeeinflussungselement geschaffen, welches ebenfalls die gewünschten lichttechnischen Eigenschaften eines Leuchtenrasters aufweist, allerdings der Leuchte ein anderes Aussehen verleiht. Des Weiteren ist auch vorgesehen, dass die Rasterelemente aus einem transparenten Material bestehen, wobei zumindest die Seitenwände sowie die der Lichtquelle abgewandten Stirnflächen der Rasterelemente mit einer reflektierenden Schicht versehen sind.

Weiterbildungen der Erfindung sind Gegenstand der Unteransprüche.

Vorzugsweise weisen die Rasterelemente eine Höhe von maximal 5 mm auf, wobei der Abstand zwischen zwei Rasterelementen vorzugsweise etwa dem Doppelten der Höhe der Rasterelemente entspricht.

Durch diese Ausgestaltung wird somit ein Leuchtenraster mit miniaturisierten Rasterelementen geschaffen, wobei dennoch die gewünschten lichtlenkenden bzw. lichtkonzentrierenden Eigenschaften erzielt werden. Aufgrund der geringen Höhe dieses Mikrorasters bestehen größere Freiheiten bei der Gestaltung von Leuchten. Insbesondere können Leuchten mit einer sehr geringen Bauhöhe erzielt werden. Darüber hinaus verleiht das ein derartiges Lichtbeeinflussungselement der Leuchte auch ein optisch ansprechendes Aussehen. Ferner werden Blendeffekte selbst bei einer Betrachtung der Leuchte unter Winkeln, in die eine Lichtabstrahlung erfolgen soll, reduziert.

Die rippenartigen Stege können im Querschnitt gesehen jede Form annehmen, die eine Lichtlenkung in der gewünschten Weise ermöglicht. Beispielsweise besteht die Möglichkeit, die Stege - wie bei herkömmlichen Leuchtenrastern üblich - V-förmig auszubilden. Daneben sind allerdings auch parabelförmige oder gerippte Strukturen denkbar.

Die Rasterelemente bestehen vorzugsweise aus einem Kunststoff, insbesondere aus PMMA.

Die Rasterelemente können außerdem auch einstückig mit der Bodenplatte ausgebildet sein. Alternativ dazu besteht allerdings auch die Möglichkeit, die Bodenplatte mit den Rasterelementen zu verkleben.

Auf der der Bodenplatte gegenüberliegenden Seite der Rasterelemente kann eine weitere transparente Platte angeordnet werden, was nicht nur den Vorteil mit sich bringt, dass die Stabilität zusätzlich erhöht wird, sondern auch ein einfacheres Reinigen des Lichtbeeinflussungselements ermöglicht. Darüber hinaus ist das Raster von vornherein besser gegen Verschmutzungen geschützt.

Die Rasterelemente können wie die Lamellen eines herkömmlichen Leuchtenrasters parallel nebeneinander oder in einer Kreuzstruktur angeordnet sein. Diese Anordnung ist insbesondere dann von Vorteil, wenn als Lichtquellen längliche Leuchtstoffröhren verwendet werden. Darüber hinaus besteht allerdings auch die Möglichkeit, die Rasterelemente ringförmig auszubilden und die einzelnen Ringe in einem Wabenmuster anzuordnen. Diese Anordnung bietet sich insbesondere bei punktförmigen Lichtquellen, wie beispielsweise bei Glühbirnen, oder bei flächigen Lichtquellen an. Ferner können auch ringförmige Lichtquellen - hierbei handelt es sich in der Regel um Gasentladungslampen - verwendet werden, wobei die Rasterelemente dann z.B. als konzentrische Kreise angeordnet sein können.

Die reflektierende Schicht der Seitenflächen und der der Lichtquelle abgewandten Stirnflächen der Rasterelemente kann beispielsweise dadurch erfolgen, dass die Rasterelemente durch ein Bedampfungsverfahren mit einer reflektierenden Schicht versehen werden. Das Lichtbeeinflussungselement selbst wird vorzugsweise im Spritzgießverfahren hergestellt.

Nachfolgend soll die Erfindung anhand der beiliegenden Zeichnung näher erläutert werden. Es zeigen:
Fig. 1 eine Leuchte mit einem erfindungsgemäßen Lichtbeeinflussungselement im Schnitt;
Fig. 2 eine vergrößerte Darstellung eines ersten Ausführungsbeispiels eines erfindungsgemäßen Lichtbeeinflussungselements;
Fig. 3a und b Varianten eines zweites Ausführungsbeispiels eines erfindungsgemäßen Lichtbeeinflussungselements;
Fig. 4 a und b ein drittes Ausführungsbeispiel eines nicht erfindungsgemäßen Lichtbeeinflussungselements in perspektivischer Ansicht;
Fig. 5 ein viertes Ausführungsbeispiel eines erfindungsgemäßen Lichtbeeinflussungselements;
Fig. 6 mehrere ringförmige Rasterelemente; und
Fig. 7 das Zusammenwirken eines nicht erfindungsgemäßen Lichtbeeinflussungselements mit einem besonders gestalteten flächigen Leuchtmittel.

In den Figuren 1-7 sind verschiedene Lichtbeeinflussungselemente gezeigt, wobei die in den Figuren 4a, 4b und 7 gezeigten Lichtbeeinflussungselemente nicht unter den Schutzumfang der Ansprüche fallen, jedoch der besseren Verständlichkeit der Erfindung dienen.

Figur 1 zeigt als Anwendungsbeispiel der vorliegenden Erfindung eine Deckeneinbauleuchte 1 mit einer länglichen Lichtquelle 4, bei der ein erfindungsgemäßes Lichtbeeinflussungselement 6 zum Einsatz kommt. Selbstverständlich allerdings können Lichtbeeinflussungselemente gemäß der vorliegenden Erfindung auch bei anderen Leuchtentypen zum Einsatz kommen. Insbesondere ist die Anwendung nicht auf Leuchten mit länglichen Lichtquellen beschränkt.

Die in Figur 1 dargestellte Leuchte 1 besteht aus einem kastenförmigen Leuchtengehäuse 2, an dessen Bodenseite Anschlussmittel 3 für die Lichtquelle 4, bei der es sich um eine Leuchtstoffröhre handelt, angeordnet sind. Das von der Leuchtstofflampe 4 abgegebene Licht wird mit Hilfe eines in dem Gehäuse 2 angeordneten Reflektors 5 zu der Lichtaustrittsöffnung des Gehäuses 2 gelenkt und über diese abgegeben.

Um die direkt von der Lampe 4 oder über den Reflektor 5 zu der Lichtaustrittsöffnung gelangenden Lichtstrahlen auf einen vorgegebenen Winkelbereich zu konzentrieren bzw. einzuschränken, ist an der Lichtaustrittsöffnung ein Lichtbeeinflussungselement 6 angeordnet, das eine Konzentration der Lichtstrahlen auf den gewünschten Bereich bewirkt. Das Lichtbeeinflussungselement 6 ist nur wenige Millimeter hoch und eröffnet damit die Möglichkeit, die Bauhöhe der Leuchte 1 sehr gering zu halten.

Figur 2 zeigt einen vergrößerten Ausschnitt A des Lichtbeeinflussungselements 6 im Schnitt. Bei diesem ersten Ausführungsbeispiel besteht das Lichtbeeinflussungselement 6 aus einer transparenten Bodenplatte 9 an deren unteren Flachseite rippenartige Rasterelemente 7 in einer regelmäßigen Struktur angeordnet sind. Im vorliegenden Beispiel sind die Rasterelemente 7 als längliche Stege ausgebildet und parallel zueinander angeordnet. Die Konzentration der Lichtstrahlen auf den gewünschten Winkelbereich wird dadurch erzielt, dass die ebenfalls aus einem transparenten Material bestehenden Rasterelemente 7 an ihren Seitenflächen sowie an ihren Stirnflächen mit einer reflektierenden Schicht 8 versehen sind. Die von der Lichtquelle kommenden und durch die transparenten Bodenplatte 9 hindurchtretenden Lichtstrahlen werden daher - wie bei einem gewöhnlichen Leuchtenraster - an den Seitenflächen der Rasterelemente 7 reflektiert, so dass eine Lichtabstrahlung nur in einem begrenzten Winkelbereich ermöglicht wird.

Die Höhe H der Rasterelemente 7 beträgt maximal 5 mm, vorzugsweise beträgt sie etwa 1 mm. Um die Konzentration der Lichtstrahlen auf den gewünschten Winkelbereich sicherzustellen, darf der Abstand D zwischen zwei benachbarten Rasterelementen 7 ebenfalls nicht zu groß sein. Vorzugsweise entspricht der Abstand D in etwa dem Doppelten der Höhe eines Rasterelements 7.

Es ist sogar unter Ausnutzung von Lithographietechniken möglich, die Höhe H und Abstände D der Rasterelemente 7 im Vergleich zu den oben angegebenen Werten nochmals deutlich zu reduzieren und zwar bis in den Bereich von etwa 20 µm für die Höhe H und dementsprechend etwa 40 µm für den Rasterelement-Abstand D. Durch die geringen Abmessungen der Rasterelemente 7 kann die Bauhöhe des Lichtbeeinflussungselements 6 und damit die Höhe der Leuchte 1 insgesamt deutlich reduziert werden. Dennoch wird der gewünschte optische Effekt der Lichtkonzentration erzielt. Der geringe Abstand zwischen zwei benachbarten Rasterelementen 7 hat ferner im Vergleich zu herkömmlichen Rastern selbst unter Blickwinkeln, in die eine Lichtabstrahlung erfolgen soll, eine zusätzliche Entblendung zur Folge. Darüber hinaus wird das Aussehen der Leuchte insgesamt positiv beeinflusst.

Die Rasterelemente 7 können - wie in Figur 2 dargestellt - im Querschnitt gesehen eine leicht V-fömige Form aufweisen, wie dies von herkömmlichen Leuchtenrastern bekannt ist. Allerdings besteht auch die Möglichkeit, wie die Ausführungsbeispiele in den Figuren 3a und b zeigen, die Rasterelemente 7 anders zu gestalten. Bei dem Beispiel in Fig. 3a weisen die Rasterelemente 7 eine parabelförmige V-Struktur auf, während sie in Fig. 3b eine besondere Rippenstruktur aufweisen, die durch übereinander angeordnete, prismatisch oder keilförmig abgestufte Abschnitte 7a gebildet wird. Derartige Rippenstrukturen sind beispielsweise aus der AT 308 901 oder der EP 0 286 890 A1 bekannt.

Bei den Ausführungsbeispielen in Figur 2 und Figur 3a, b sind die Rasterelemente 7 jeweils einstückig mit der aus einem transparenten Material bestehenden Bodenplatte 9 verbunden. Dies bietet sich insbesondere dann an, wenn das erfindungsgemäße Lichtbeeinflussungselement 6 aus einem transparenten Kunststoff besteht und im Spritzgießverfahren hergestellt wird. Zum Spritzgießen kann jede Art von Kunststoff verwendet werden, der die Bildung eines transparenten Werkstücks ermöglicht und sich zum Spritzgießen eignet. Vorzugsweise handelt es sich hierbei um PMMA.

Nach dem Erstellen des Kunststoffstücks müssen die Seiten- und Stirnflächen der Rasterelemente 7 mit der reflektierenden Schicht 8 versehen werden. Dies erfolgt vorzugsweise durch ein Vakuumbeschichtungsverfahren, wobei darauf zu achten ist, dass die zwischen den Rasterelementen 7 liegenden Flächen der Bodenplatte 6 nicht ebenfalls beschichtet werden, sondern weiterhin einen Lichtdurchtritt ermöglichen.

Der Vorteil der in den Figuren 2 und 3 dargestellten Ausführungsbeispiele besteht darin, dass aufgrund der einstückigen Ausgestaltung der Bodenplatte 9 mit den Rasterelementen 7 das erfindungsgemäße Lichtbeeinflussungselement 6 eine erhöhte Stabilität aufweist. Um diese Stabilität zusätzlich zu erhöhen, kann an der der Bodenplatte 9 gegenüberliegenden Seite der Rasterelemente 7 eine weitere transparente Platte 10 angeordnet werden, wie in Figur 3 dargestellt ist. Die Verwendung dieser zusätzlichen transparenten Platte 10 bringt den weiteren Vorteil mit sich, dass ein Eindringen von Schmutzpartikeln in die Zwischenräume zwischen zwei Rasterelementen 7 vermieden wird. Darüber hinaus kann das Lichtbeeinflussungselement 6 insgesamt besser gereinigt werden.

In den Figuren 4 a und 4 b ist ein Lichtbeeinflussungselement 6 dargestellt, welches ohne Bodenplatte ausgebildet ist. In diesem Fall sind die Rasterelemente 7 lediglich parallel nebeneinander angeordnet. Da sich hierdurch eine deutlich niedrigere Stabilität der gesamten Anordnung ergibt, ist zumindest ein seitlicher Rahmen 11 vorgesehen, der die Rasterelemente 7 zusammenhält. Auch in diesem Fall kann das Lichtbeeinflussungselement 6 im Spritzgießverfahren hergestellt werden.

Bei dem in Figur 5 dargestellten weiteren Ausführungsbeispiel sind die Rasterelemente 7 und die transparente Bodenplatte 9 nicht einstückig ausgebildet. Statt dessen wurde die Bodenplatte 9 in einem späteren Schritt mit den Rasterelementen 7 verklebt. Auch hierdurch wird die Stabilität des Lichtbeeinflussungselements 6 erhöht.

Bei allen bislang dargestellten Ausführungsbeispielen bestanden die Rasterelemente aus länglichen Rippen, die parallel zueinander angeordnet waren. Hierdurch kann eine Entblendung des von der Lichtquelle abgegebenen Lichts in eine Richtung erzielt werden. Um eine Entblendung in einer weiteren - quer dazu angeordneten Richtung - zu erzielen, können die Rasterelemente beispielsweise in einer gekreuzten Struktur angeordnet werden. Ein hierzu gleichartiger optischer Effekt kann auch mit dem in Figur 6 dargestellten Raster erzielt werden. Die Rasterelemente bestehen in diesem Fall aus ringförmigen Strukturen 12, die in einem Wabenmuster angeordnet sind. Der Durchmesser einer einzelnen Ringstruktur beträgt wiederum vorzugsweise etwa 2 mm und kann darüber hinaus auch deutlich niedriger sein.

Die Verwendung von ringartigen Strukturen bietet sich insbesondere dann an, wenn eine punktförmige Lichtquelle - beispielsweise eine Glühbirne - verwendet wird und das Lichtbeeinflussungselement eine quadratische oder kreisrunde Form aufweist. Um die gewünschte Lichtbündelung zu erzielen, sind zumindest die Innenseiten der Ringstrukturen 12 wiederum mit einer reflektierenden Schicht versehen. Eine hierzu alternative Ausführungsform, die sich insbesondere bei ringförmigen Lichtquellen wie z.B. entsprechend geformten Gasentladungslampen anbietet, kann auch darin bestehen, die Rasterelemente als konzentrisch angeordnete Ringe auszubilden. Auch bei diesen Ausführungsbeispielen kann das Lichtbeeinflussungselement 6 mit einer sehr geringen Bauhöhe erstellt werden.

Daneben können auch flächige Leuchtmittel verwendet werden, wobei jedes der dargestellten Ausführungsbeispiele als Lichtbeeinflussungselement verwendet werden kann. Eine besondere Kombination zwischen einem flächenartigen Leuchtmittel, das beispielsweise aus der WO 99/40364 A1 der Anmelderin bekannt ist, und einem Lichtbeeinflussungselement ist in Fig. 7 dargestellt. Hierbei besteht das Leuchtmittel aus einer Bodenplatte 13, an deren den Rasterelementen 7 zugewandten Seitenfläche einzelne Lichtquellen 14 angeordnet sind. Diese Lichtquellen 14, die beispielsweise aus einem organischen Material oder anorganischen Halbleitermaterial bestehen, das bei Anlegen einer elektrischen Spannung Licht emittiert, weisen sehr geringe Abmessungen auf und können daher bezüglich des Lichtbeeinflussungselements 6 derart angeordnet werden, dass sie ihr Licht nahezu ausschließlich in den Freiraum zwischen den Rasterelementen 7 strahlen. Der Wirkungsgrad der auf diese Weise gebildeten Leuchte wird - da die Lichtquellen 14 lediglich den Zwischenraum zwischen zwei Rasterelementen 7 überdecken - optimiert. Selbstverständlich können auch andere flächige Leuchtmittel verwendet werden, wobei wiederum zur Optimierung des Wirkungsgrades die Oberseiten der Rasterelemente 7 bevorzugt Bereichen des Leuchtmittels zugeordnet
sind, die nicht Licht abstrahlen. Das hier dargestellte Ausführungsbeispiels ermöglicht die Realisierung einer besonderes flachen Leuchte, da neben dem Lichtbeeinflussungselement auch die Lichtquelle eine sehr geringe Höhe aufweist.

Die vorliegende Erfindung eröffnet somit die Möglichkeit, eine Lichtbündelung des von einer Lichtquelle abgegebenen Lichts mit einem optischen Element, das eine sehr geringe Höhe aufweist, zu erzielen. Hierdurch bestehen zum Einen größere Freiheiten bei der Gestaltung einer Leuchte. Zum anderen wird der Leuchte ein optisch ansprechendes Aussehen verliehen, wobei dennoch die gewünschten lichttechnischen Eigenschaften erhalten werden.

## Patentansprüche

1. Lichtbeeinflussungselement (6) zum Lenken des von einer Lichtquelle (4) abgegebenen Lichts auf einen vorgegebenen Winkelbereich,
wobei das Lichtbeeinflussungselement (6) eine Vielzahl von rippenartigen Rasterelementen (7, 12) aufweist, die reflektierende Seitenwände aufweisen und in einer regelmäßigen Struktur angeordnet sind, und
wobei das Lichtbeeinflussungselement aus einer transparenten Bodenplatte (9) besteht, an deren einen Flachseite die Rasterelemente (7, 12) angeordnet sind,
**dadurch gekennzeichnet,**
**dass** die Rasterelemente (7, 12) aus einem transparenten Material bestehen, wobei zumindest die Seitenwände, sowie die der Lichtquelle (4) abgewandten Stirnflächen der Rasterelemente (7, 12) mit einer reflektierenden Schicht (8) versehen sind.

2. Lichtbeeinflussungselement nach Anspruch 1,
**dadurch gekennzeichnet,**
**dass** die Rasterelemente (7, 12) eine Höhe (H) von maximal 5 mm aufweisen.

3. Lichtbeeinflussungselement nach Anspruch 1 oder 2,
**dadurch gekennzeichnet,**
**dass** die Bodenplatte (9) und die Rasterelemente (7, 12) einstückig ausgebildet sind.

4. Lichtbeeinflussungselement nach Anspruch 1 oder 2,
**dadurch gekennzeichnet,**
**dass** die Bodenplatte (9) mit den Rasterelementen (7, 12) verklebt ist.

5. Lichtbeeinflussungselement nach einem der vorherigen Ansprüche,
**dadurch gekennzeichnet,**
**dass** an der der Bodenplatte (9) gegenüberliegenden Seite der Rasterelemente (7, 12) eine weitere transparente Platte (10) angeordnet ist.

6. Lichtbeeinflussungselement nach einem der vorherigen Ansprüche,
**dadurch gekennzeichnet,**
**dass** dieses durch ein Spritzgießteil gebildet ist.

7. Lichtbeeinflussungselement nach einem der vorherigen Ansprüche,
**dadurch gekennzeichnet,**
**dass** die Rasterelemente (7, 12) und ggf. die transparenten Platten (9, 10) aus PMMA bestehen.

8. Lichtbeeinflussungselement nach einem der vorherigen Ansprüche,
**dadurch gekennzeichnet,**
**dass** der Abstand (D) zwischen zwei Rasterelementen (7, 12) etwa dem Doppelten der Höhe (H) der Rasterelemente (7, 12) entspricht.

9. Lichtbeeinflussungselement nach einem der vorherigen Ansprüche,
**dadurch gekennzeichnet,**
**dass** die Rasterelemente (7, 12) eine Höhe (H) von etwa 1 mm haben und der Abstand (D) zwischen zwei benachbarten Rasterelementen (7, 12) etwa 2 mm beträgt.

10. Lichtbeeinflussungselement nach einem der vorherigen Ansprüche,
**dadurch gekennzeichnet,**
**dass** die Rasterelemente (7) linear ausgebildet und parallel nebeneinander angeordnet sind.

11. Lichtbeeinflussungselement nach einem der Ansprüche 1 bis 9,
**dadurch gekennzeichnet,**
**dass** die Rasterelemente (7) linear ausgebildet und in einer Kreuzstruktur angeordnet sind.

12. Lichtbeeinflussungselement nach einem der Ansprüche 1 bis 9,
**dadurch gekennzeichnet,**
**dass** die Rasterelemente (12) ringförmig ausgebildet sind.

13. Lichtbeeinflussungselement nach Anspruch 12,
**dadurch gekennzeichnet,**
**dass** die ringförmigen Rasterelemente (12) in einem Wabenmuster angeordnet sind.

14. Lichtbeeinflussungselement nach Anspruch 13,
**dadurch gekennzeichnet,**
**dass** ein Ring einen Durchmesser von etwa 2 mm aufweist.

15. Lichtbeeinflussungselement nach Anspruch 13,
**dadurch gekennzeichnet,**
**dass** die ringförmigen Rasterelemente (12) konzentrisch angeordnet sind.

16. Lichtbeeinflussungselement nach einem der vorherigen Ansprüche,
**dadurch gekennzeichnet,**
**dass** die Rasterelemente (7) im Querschnitt gesehen V-förmig ausgebildet sind.

17. Lichtbeeinflussungselement nach einem der Ansprüche 1 bis 15,
**dadurch gekennzeichnet,**
**dass** die Rasterelemente (7) im Querschnitt gesehen eine parabelförmige V-Struktur aufweisen.

18. Lichtbeeinflussungselement nach einem der Ansprüche 1 bis 15,
**dadurch gekennzeichnet,**
**dass** die Rasterelemente (7) im Querschnitt gesehen jeweils eine Rippenstruktur aufweisen.

19. Lichtbeeinflussungselement nach Anspruch 18,
**dadurch gekennzeichnet,**
**dass** die Rippenstruktur durch übereinander angeordnete, prismatisch oder keilförmig abgestufte Abschnitte (7a) gebildet wird.

20. Leuchte (1) mit einer Lichtquelle (4) oder Anschlußmitteln (3) für eine solche sowie einem der Lichtquelle (4) vorgeordnetem Lichtbeeinflussungselement (6) nach einem der vorherigen Ansprüche.

21. Leuchte nach Anspruch 20,
**dadurch gekennzeichnet,**
**dass** die Lichtquelle flächig ist.

22. Leuchte nach Anspruch 20,
**dadurch gekennzeichnet,**
**dass** diese als Leuchtmittel eine Bodenplatte (13) aufweist, an deren den Rasterelementen (7) zugewandten Seitenfläche einzelne Lichtquellen (14) angeordnet sind.

23. Leuchte nach Anspruch 22,
**dadurch gekennzeichnet,**
**dass** die einzelnen Lichtquellen (14) bezüglich des Lichtbeeinflussungselements (6) derart angeordnet sind, dass sie ihr Licht im wesentlichen in den Freiraum zwischen den Rasterelementen (7) strahlen.

## Claims

1. Light influencing element (6) for directing the light emitted by a light source (4) in a predetermined angular range,
wherein the light influencing element (6) has a plurality of rib-like grid elements (7, 12) having reflective side walls arranged in a regular structure, and
wherein the light influencing element consists of a transparent base plate (9) on the one flat side of which the screening elements (7, 12) are arranged,
**characterized in that**
the grid elements (7, 12) consist of a transparent material, wherein at least the side walls as well as the end faces of the grid elements (7, 12) facing away from the light source (4), are provided with a reflecting layer (8).

2. Light influencing element (6) according to claim 1, **characterized in that**
the grid elements (7, 12) have a height (H) of at most 5 mm.

3. Light influencing element (6) according to claim 1 or 2,
**characterized in that**
the base plate (9) and the grid elements (7, 12) are designed as one piece.

4. Light influencing element (6) according to claim 1 or 2, **characterized in that**
the base plate (9) is glued to the grid elements (7, 12).

5. Light influencing element according to one of the preceding claims,
**characterized in that**
a further transparent plate (10) is arranged on the side of the grid elements (7, 12) opposite the base plate (9).

6. Light influencing element according to one of the preceding claims,
**characterized in that**
it is formed by an injection-molded part.

7. Light influencing element according to one of the preceding claims,
**characterized in that**
the grid elements (7, 12) and, if appropriate, the transparent plates (9, 10) are made of PMMA.

8. Light influencing element according to one of the preceding claims,
**characterized in that**
the spacing (D) between two grid elements (7, 12) corresponds approximately to twice the height (H) of the grid elements (7, 12).

9. Light influencing element according to one of the preceding claims,
**characterized in that**
the grid elements (7, 12) have a height (H) of approximately 1 mm and the distance (D) between two adjacent grid elements (7, 12) is approximately 2 mm.

10. Light influencing element according to one of the preceding claims,
**characterized in that**
the grid elements (7) are arranged linearly and parallel to one another.

11. Light influencing element according to claim 1 to 9,
**characterized in that**
the grid elements (7) are arranged linearly and in a cross-structure.

12. Light influencing element according to claim 1 to 9,
**characterized in that**
the grid elements (12) are annular in shape.

13. Light influencing element according to claim 12,
**characterized in that**
the annular grid elements (12) are arranged in a honeycomb pattern.

14. Light influencing element according to claim 13,
**characterized in that**
a ring has a diameter of about 2 mm.

15. Light influencing element according to claim 13,
**characterized in that**
the annular grid elements (12) are arranged concentrically.

16. Light influencing element according to one of the preceding claims,
**characterized in that**
the grid elements (7) have a V-shaped cross-section.

17. Light influencing element according to one of the claims 1 to 15,
**characterized in that**
the grid elements (7) have a parabolic V-shaped structure as seen in cross-section.

18. Light influencing element according to one of the claims 1 to 15,
**characterized in that**
the grid elements (7) each have a rib structure as seen in cross-section.

19. Light influencing element according to claim 18,
**characterized in that**
the rib structure is formed by superimposed, prismatic or wedge-shaped stepped sections (7a).

20. Luminaire (1) comprising a light source (4) or connection means (3) for such, as well as a light influencing element (6) arranged upstream of the light source (4), according to one of the preceding claims.

21. Luminaire according to claim 20,
**characterized in that**
the light source is flat.

22. Luminaire according to claim 20,
**characterized in that**
the light source comprises a base plate (13) on the side surface of which facing the grid elements (7), are arranged individual light sources (14).

23. Luminaire according to claim 22,
**characterized in that**
the individual light sources (14) are arranged with respect to the light influencing element (6) in such a way that they radiate their light substantially into the free space between the grid elements (7).

## Revendications

1. Élément d'influence de la lumière (6) pour la déviation d'une lumière (4) émise par une source de lumière sur une plage angulaire prédéterminée,
l'élément d'influence de la lumière (6) comprenant une pluralité d'éléments de trame en forme de nervures (7, 12) qui comprennent des parois latérales réfléchissantes et sont disposés dans une structure régulière, et
l'élément d'influence de la lumière étant constitué d'une plaque de fond transparente (9), sur le côté plat de laquelle les éléments de trame (7, 12) sont disposés,
**caractérisé en ce que**
les éléments de trame (7, 12) sont constitués d'un matériau transparent, au moins les parois latérales ainsi que les surfaces frontales, opposées à la source de lumière (4), des éléments de trame (7, 12) sont munies d'une couche réfléchissante (8).

2. Élément d'influence de la lumière selon la revendication 1,
**caractérisé en ce que**
les éléments de trame (7, 12) présentent une hauteur (H) de 5 mm maximum.

3. Élément d'influence de la lumière selon la revendication 1 ou 2,
**caractérisé en ce que**
la plaque de fond (9) et les éléments de trame (7, 12) sont conçus d'une seule pièce.

4. Élément d'influence de la lumière selon la revendication 1 ou 2,
**caractérisé en ce que**
la plaque de fond (9) est collée avec les éléments de trame (7, 12).

5. Élément d'influence de la lumière selon l'une des revendications précédentes,
**caractérisé en ce que**
sur le côté, opposé à la plaque de fond (9), des éléments de trame (7, 12), se trouve une plaque transparente (10).

6. Élément d'influence de la lumière selon l'une des revendications précédentes,
**caractérisé en ce que**
celui-ci est formé par une pièce moulée par injection.

7. Élément d'influence de la lumière selon l'une des revendications précédentes,
**caractérisé en ce que**
les éléments de trame (7, 12) et, le cas échéant, les plaques transparentes (9, 10) sont constitués de PMMA.

8. Élément d'influence de la lumière selon l'une des revendications précédentes,
**caractérisé en ce que**
la distance (D) entre deux éléments de trame (7, 12) correspond environ au double de la hauteur (H) des éléments de trame (7, 12).

9. Élément d'influence de la lumière selon l'une des revendications précédentes,
**caractérisé en ce que**
les éléments de trame (7, 12) présentent une hauteur (H) d'environ 1 mm et la distance (D) entre deux éléments de trame (7, 12) adjacents est d'environ 2 mm.

10. Élément d'influence de la lumière selon l'une des revendications précédentes,
**caractérisé en ce que**
les éléments de trame (7) sont conçus de manière linéaire et sont disposés parallèlement les uns à côté des autres.

11. Élément d'influence de la lumière selon l'une des revendications 1 à 9,
**caractérisé en ce que**
les éléments de trame (7) sont conçus de manière linéaire et sont disposés dans une structure croisée.

12. Élément d'influence de la lumière selon l'une des revendications 1 à 9,
**caractérisé en ce que**
les éléments de trame (12) présentent une forme annulaire.

13. Élément d'influence de la lumière selon la revendication 12,
**caractérisé en ce que**
les éléments de trame (12) annulaires sont disposés dans une structure en nid d'abeille.

14. Élément d'influence de la lumière selon la revendication 13,
**caractérisé en ce que**
une bague présente un diamètre d'environ 2 mm.

15. Élément d'influence de la lumière selon la revendication 13,
**caractérisé en ce que**
les éléments de trame (12) annulaires sont disposés de manière concentrique.

16. Élément d'influence de la lumière selon l'une des revendications précédentes,
**caractérisé en ce que**
les éléments de trame (7) présentent une section en forme de V.

17. Élément d'influence de la lumière selon l'une des revendications 1 à 15,
**caractérisé en ce que**
les éléments de trame (7) présentent une section parabolique en forme de V.

18. Élément d'influence de la lumière selon l'une des revendications 1 à 15,
**caractérisé en ce que**
les éléments de trame (7) présentent une section avec une structure à nervures.

19. Élément d'influence de la lumière selon la revendication 18,
**caractérisé en ce que**
la structure à nervures est constituée de portions étagées superposées, prismatiques ou cunéiformes (7a).

20. Luminaire (1) avec une source de lumière (4) ou des moyens de raccordement (3) pour celle-ci ainsi qu'un élément d'influence de la lumière (6) disposé devant la source de lumière (4) selon l'une des revendications précédentes.

21. Luminaire selon la revendication 20,
**caractérisé en ce que**
la source de lumière est plate.

22. Luminaire selon la revendication 20,
**caractérisé en ce que**
celui-ci comprend, en tant que moyen d'éclairage, une plaque de fond (13), au niveau de la surface latérale, orientée vers les éléments de trame (7), de laquelle sont disposées des sources de lumière (14) individuelles.

23. Luminaire selon la revendication 22,
**caractérisé en ce que**
les sources de lumière (14) individuelles sont disposées, par rapport à l'élément d'influence de la lumière (6), de façon à ce qu'elles émettent leur lumière essentiellement dans l'espace libre entre les éléments de trame (7).
